# EUROPÄISCHE PATENTSCHRIFT

(11) **EP 1 774 125 B1**
(45) Veröffentlichungstag und Bekanntmachung des Hinweises auf die Patenterteilung: **24.06.2009**
(21) Anmeldenummer: 05746221.0
(22) Anmeldetag: 21.05.2005
(51) Int. Cl.: E05B 65/20

(54) **VORRICHTUNG ZUM BETÄTIGEN EINER ELEKTRISCHEN ODER MECHANISCHEN SCHLIESSEINRICHTUNG AN EINER TÜR UND/ODER EINER KLAPPE EINES FAHRZEUGS**
DEVICE FOR ACTUATING AN ELECTRIC OR MECHANICAL CLOSING DEVICE ON A DOOR AND/OR LID OF A VEHICLE
DISPOSITIF POUR ACTIONNER UN DISPOSITIF DE FERMETURE ELECTRIQUE OU MECANIQUE SUR UNE PORTIERE ET/OU UN VOLET D'UN VEHICULE

(30) Priorität: 29.05.2004 DE 102004026442
(43) Veröffentlichungstag der Anmeldung: 18.04.2007
(73) Patentinhaber: HUF Hülsbeck & Fürst GmbH & Co. KG, 42551 Velbert (DE)
(72) Erfinder: STEEGMANN, Bernd, 42579 Heiligenhaus (DE); WITTE, Martin, 48683 Ahaus (DE); SCHINDLER, Mirko, 42549 Velbert (DE); KLEIN, Helmut, 42549 Velbert (DE)
(74) Vertreter: Mentzel, Norbert
(86) Internationale Anmeldenummer: PCT/EP2005/005540
(87) Internationale Veröffentlichungsnummer: WO 2005/116376

(56) Entgegenhaltungen:
- EP-A- 0 954 098
- EP-A- 1 111 171
- EP-A- 1 120 518
- EP-A- 1 235 190
- WO-A-20/04063505
- DE-A- 10 240 828
- DE-A1- 19 617 038

## Beschreibung

Die Ereindung richtet sich auf eine Vorrichtung der im Oberbegriff des Anspruches 1 angegebenen Art. Der Sensor der bekannten Vorrichtung spricht nur auf eine Annäherung oder Berührung der Handhabe an.

Zwecks eines höheren Bedienkomforts ist es bekannt (DE 196 17 038 C2), in einer Schließeinrichtung eines Fahrzeuges einen kapazitiven Sensor vorzusehen, dieser ist in der Handhabe des Türaußengriffs integriert. In Abhängigkeit einer Berechtigungsabfrage, dient dieser kapazitive Sensor dazu eine Betätigung der Schließeinrichtung zu bewirken und den Zugang zum Fahrzeug zu gewähren. Bei dieser bekannten Vorrichtung ist die berechtigte Person im Besitz eines Identifikationsgebers (ID-Geber), beim Annähern seiner Hand an die Handhabe ändert sich die Kapazität des kapazitiven Sensors und es wird ein Signal an die fahrzeugseitige Steuerelektronik eines Identifikationsnehmers (ID-Nehmer) übermittelt. Es beginnt eine Datenkommunikation zwischen dem ID-Geber und dem ID-Nehmer. Es kommt zu einem Code-Vergleich. Ist der Code-Vergleich erfolgreich, so gewährt die Schließeinrichtung Zugang zum Fahrzeug. Die Betätigung der Schließvorrichtung wird wirksam gesetzt und zwar noch bevor die eigentliche Betätigung einer Handhabe der Schließeinrichtung von der berechtigten Person ausgeführt wird. Die Person, welche die Handhabe betätigt, merkt von dieser Kommunikation und den Datenvergleichen nichts; das Öffnen und Schließen der Tür oder einer Klappe erfolgt ohne Zeitverzug.

Damit nicht unnötige, energieverbrauchende Kommunikationen erfolgen, darf ein Sensor nicht auf die Annäherung oder Berührung durch ein beliebiges Objekt ansprechen, sondern nur durch die menschliche Hand. Unerwünscht ist, wenn Betätigungen der Einrichtung durch beliebige äußere Einflüsse herbeigeführt werden, wie Regen, Schnee, Eis oder Blätter. Deshalb hat man bei einer bekannten Schließvorrichtung mit einem kapazitiven Sensor (DE 196 20 059 A1) auch die Geschwindigkeit der Änderung der Kapazität ermittelt, die sich bei Annäherung oder Berührung mit einem Objekt ergibt. Man nutzt bei dieser bekannten Vorrichtung den Umstand, dass eine Kapazitätsänderung pro Zeiteinheit bei Annäherung einer menschlichen Hand an den Sensor größer ist, als durch Fehlerobjekte. Misst man die Kapazitätsänderung pro Zeiteinheit, so wird eine Betätigung der Schließeinrichtung nur dann wirksam gesetzt, wenn ein bestimmter Grenzwert der zeitlichen Kapazitätsänderung überschritten wird. Diese Methode ist aber nicht in allen Fällen anwendbar.

Die DE 102 40 828 A1 zeigt eine Vorrichtung, wo in der Handhabe eine streifenförmige und eine punktförmige Elektrode von zwei kapazitiven Sensoren angeordnet ist. Der Streifensensor dient zur Ermittlung der Hand eines Benutzers und dient zum Öffnen der Tür. Der Punktsensor erkennt die Anwesenheit des Daumens eines Benutzers und schließt die Tür. Für eine dritte Funktion können beide kapazitiven Sensoren gleichzeitig betätigt werden, wodurch zwei Signale generiert werden, die auf eine elektrische Steuereinheit wirken, die weitere Funktionsbefehle geben kann. Ein erster Befehl kann darin bestehen, dass nicht nur die Fahrertür, sondern alle Türen entriegelt werden. Ein weiterer Steuerbefehl könnte darin liegen, die Türschlösser in einen "Dead-Lock-Zustand" zu versetzen, wo die Schlossriegel weiter in entsprechende Schlosskerne verschoben werden.

Zum Verriegeln eines Schlosses ist es aus der EP 1 111 171 A1 bekannt, ein Reedelement in der Handhabe anzuordnen, das bei einer Betätigung gegenüber einem im zugehörigen Träger ruhenden Permanentmagneten bewegt wird und dadurch ein Öffnungssignal an einen Schalter weiterleitet. In Abstand zum Reedelement und dem Permanentmagneten sind in der gleichen Vorrichtung zwischen der Handhabe und ihrem Träger ein weiteres Reedelement und ein weiterer Permanentmagnet positioniert, die bei einer Betätigung der Handhabe in Gegenrichtung ein eigenes Signal zur Verriegelung des Schlosses erzeugen. Bei jeder dieser beiden Betätigungen ist jeweils nur einer der beiden Sensoren wirksam. Außerdem sind diese Sensoren stets von gleicher Bauart, auch wenn anstelle von Reed-Sensoren, Hall-Sensoren verwendet werden können.

Der Erfindung liegt die Aufgabe zugrunde, eine zuverlässige Vorrichtung der im Oberbegriff des Anspruches 1 genannten Art zu entwickeln, die eindeutig unterscheidet, ob eine Ansteuerung des Sensors durch eine menschliche Hand oder durch Fehlerobjekte erfolgt und dementsprechend die Betätigung der Schließeinrichtung wirksam oder unwirksam setzt. Dies wird erfingdungsgemäß durch die im Anspruch 1 genannten Maßnahmen erreicht, denen folgende besondere Bedeutung zukommt.

Wird die Handhabe betätigt, dann spricht auf diese Berührung nicht nur ein Hauptsensor an. Es gibt noch einen Hilfssensor, der aus einem Permanentmagneten und einem Hallelement besteht. Eines dieser beiden Elemente ist in der beweglichen Handhabe und das andere im benachbarten ruhenden Träger angeordnet. Das Signal des Hilfssensors ergibt sich, weil durch die Betätigung der Handhabe eine vertikale und/oder horizontale Relativbewegung zwischen dem Hallelement und dem Permanentmagneten erfolgt. Das führt zu Signalen im Hallsensor. Bei Berührung und Betätigung der Handhabe geben der Haupt- und Hilfssensor zwar getrennte Signale ab, doch werden diese gemeinsam ausgewertet. Bei erfolgreicher Auswertung wird das Schloss in seine Entriegelungsstellung überführt, sofern es sich vorher in seiner Verriegelungsstellung befunden hat. In der Verriegelungsstellung ist die Betätigung der Handhabe unwirksam; die Tür bzw. die Klappe können nicht geöffnet werden. Diese Maßnahmen können in zweifacher Weise genutzt werden.

Weil beide auf unterschiedliche Weise entstandene Signale für eine erfolgreiche Auswertung erforderlich sind, sind die oben beschriebenen Fehlauslösuztgen der Schließeinrichtung bei der Erfindung nicht zu befürchten. Wenn der Hauptsensor eine Annäherung eines Objekts feststellt und ein Signal abgibt, so genügt das noch nicht für eine Umsteuerung des Schlosses; es muss vielmehr gleichzeitig oder wenigstens innerhalb eines bestimmten Zeit-Fensters auch eine Relativbewegung des Hallelements bezüglich des Permanentmagneten erfolgen, damit auch der Hilfssensor sein Signal abgibt. Nach dem Auswerten der beiden Signale wird ein gemeinsames Ausgangssignal erzeugt und an ein Steuergerät im Fahrzeug weitergeleitet. Beruht das Ausgangssignal auf einer erfolgreichen Auswertung beider Signale, dann sorgt das Steuergerät für eine Umsteuerung des Schlosses oder mehrerer bzw. aller Schlösser im Fahrzeug.

Nicht nur der Hauptsensors, sondern auch der Hilfssensor arbeitet dynamisch. Dabei kann die Dauer der Berührung bzw. der Annäherung durch beide Sensoren erfasst und ausgewertet werden. Das sich aus der Auswertung beider Signale ergebende gemeinsame Ausgangssignal kann dann nicht nur zur vorbeschriebenen Umsteuerung des Schlosses genutzt werden, sondern auch dazu dienen, eine oder mehrere weitere Funktionen im Fahrzeug auszulosen. Ob und welche Funktionen ausgelöst werden, hängt von der Dauer der Berührung ab. Diese weiteren Funktionen können Komfortbetätigungen von verschiedenen beweglichen Bauteilen im Fahrzeug sein. So lassen sich z.B. geöffnete Fenster des Fahrzeugs schließen, eine Alarmanlage einschalten, ein Verdeck im Fahrzeug schließen und/oder Seitenspiegel vom Fahrzeug einklappen.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel schematisch dargestellt. Es zeigen:
- Fig. 1: einen im wesentlichen horizontalen Längsschnitt durch einen Türaußengriff eines Fahrzeugs, an welchem die erfindungsgemäße Vorrichtung verwirklicht ist, und zwar in Blickrichtung der in Fig. 2 eingezeichneten Schnittlinie I - I und
- Fig. 2: einen vertikalen Längsschnitt durch den in Fig. 1 gezeigten TilrauAengriff längs der dortigen Schnittlinie II - II.

Die bei der erfindungsgemäßen Vorrichtung verwendete Schließeinrichtung 10 umfasst einen Träger 11, der im Inneren einer Tür 12 eines nicht näher gezeigten Fahrzeugs befestigt ist. Von der Tür 12 ist strichpunktiert lediglich die Außenverkleidung 13 angedeutet.

Zu der Schließeinrichtung 10 gehört noch eine Handhabe 20. Die Handhabe 20 ist mit ihrem einen Ende 21 im Träger 11 schwenkgelagert. Die Achse 14 der Schwenklagerung erstreckt sich im wesentlichen vertikal zur Tür 12, weshalb die Handhabe 20 ein sogenannter "Ziehgriff" ist. Das andere Ende 22 der Handhabe 20 besitzt eine Verlängerung mit einem Hakenende, die einen Durchbruch 15 in der Türaußenverkleidung 13 und im Träger 11 durchsetzt. Das Hakenende der Verlängerung hintergreift ein mechanisches Eingangsglied 31 an einem in der Tür 12 befindlichen Schloss 30.

Das Schloss 30 hält die Tür 12 normalerweise in ihrer geschlossenen Position. Das Schloss 30 kann sich wahlweise in einer von zwei Betriebsstellungen befinden, nämlich einer Verriegelungsstellung und einer Entriegelungsstellung. Wird die Handhabe 20 im Sinne des Pfeils 23 von Fig. 1 verschwenkt, so wird über das verlängerte Handhabenende 22 das Schlossglied 31 im Sinne des Mitnahmepfeils 33 von Fig. 1 mitgenommen. Wenn eine Entriegelungsstellung des Schlosses 30 vorliegt, ist diese Betätigung 23 der Handhabe 20 wirksam. Dann gibt das Schloss 30 die Tür frei und die Tür 12 kann geöffnet werden. Liegt dagegen die Verriegelungsstellung des Schlosses 30 vor, so ist die Betätigung 23 unwirksam; das Schlossglied 31 wird im Leerlauf mitgenommen, ohne dass das Schloss 30 die Tür freigibt. Trotz der Betätigung 23 bleibt das verriegelte Schloss 30 in seiner geschlossenen Position; die Tür bleibt geschlossen.

Die Umsteuerung des Schlosses 30 kann zwar im Notfall mechanisch, z.B. über einen Schließzylinder erfolgen. Das ist zwar nicht näher dargestellt, doch ist ein weiterer Durchbruch 16 im Träger 11 und in der Türaußenverkleidung 13 zu erkennen, in welchem ein solcher Schließzylinder angeordnet sein könnte. Der Schließzylinder ist über einen Notschlüssel betätigbar. Das Stirnende des Schließzylinders, wo der Schlüssel ein- und aussteckbar ist, kann in einer Abdeckung 17 integriert sein, die am Träger 11 befestigt und bündig neben der Handhabe 20 angeordnet ist.

Im Normalfall erfolgt die Umsteuerung des Schlosses 30 zwischen der Entriegelungsstellung und Verriegelungsstellung auf elektrischem Weg. Dazu besitzt das Schloss 30 einen elektrischen Eingang 32. Auslöser für eine solche elektrische Umsteuerung des Schlosses 30 sind drei Sensoren 40, 45 und 50, die unterschiedliche, noch näher zu beschreibende Funktionen ausführen. Im Handhaben-Inneren 24 befinden sich auch elektronische Bauteile 42, die zum Betrieb, zum Steuern und/oder zum Bewerten und Zusammenfassen der von den drei Sensoren 40, 45, 50 kommenden Signale sorgen.

Zwei dieser Sensoren 40, 45 sind im vorliegenden Fall auf kapazitivem Wege wirksam. Von ihnen sind die jeweiligen Elektroden 41, 46 durch unterschiedliche Punktschraffur in den Zeichnungen hervorgehoben. Die Elektroden 41, 46 bauen mit der Karosserie des Fahrzeugs und/oder der Umgebung ein elektrisches Feld auf. Ein solches Feld 47 des kapazitiven Sensors 40 ist in Form von Feldlinien lediglich in Fig. 2 angedeutet. Gelangt ein Objekt, z.B. ein in Fig. 3 erkennbarer Finger 27, in eines der von den beiden Elektroden 41, 46 erzeugten elektrischen Felder, so ändert sich die Kapazität zwischen den Elektroden 41, 46 und dem Fahrzeug bzw. dessen Umgebung. Das wird von den zugehörigen elektrischen Auswerteeinheiten 42 in unterschiedlicher Weise registriert und ausgewertet, was noch näher beschrieben werden wird.

Bei erfolgreicher Auswertung geben die zugehörigen Bauteile 42 ein durch einen Pfeil 43 in Fig. 1 veranschaulichtes Ausgangssignal ab, das über elektrische Leitungen 18 im Bereich der Handhabe 20 und über ein sie verlängerndes elektrisches Kabel 19 in der Tür 12 und im Fahrzeug bis zu einem Steuergerät 25 weitergeleitet wird. Es kann sich dabei um ein zentrales Steuergerät 25 handeln, das über zahlreiche von ihm ausgehende elektrische oder mechanische Verbindungen 26 auf die verschiedenen Schlösser 30 einwirkt, die an den diversen Türen und Klappen des Fahrzeugs vorgesehen sind. Die elektrische Verbindung 26 ist an dem bereits erwähnten elektrischen Eingang 32 des jeweiligen Schlosses 30 angeschlossen.

Anstelle einer elektrischen Verbindung 26 könnte das Steuergerät 25 auch mechanisch auf ein zweites, nicht näher gezeigtes Eingangsglied des Schlosses 30 einwirken.

Die beiden kapazitiv wirksamen Sensoren 40, 45 wirken voneinander unabhängig und in zueinander unterschiedlicher Weise. Der eine kapazitive Sensor 45 ist besonders empfindlich eingestellt und wirkt in bekannter Weise auf die Annäherung eines Objekts, insbesondere einer berechtigten Person. Dieser Sensor 45 dient dazu, um ein verriegeltes Schloss 30 zu entriegeln und damit, wie bereits beschrieben wurde, die Handhabe 20 erfolgreich betätigbar 23 zu machen. Dies findet aber nur dann statt, wenn noch folgende weitere Bedingung erfüllt ist.

Eine solche weitere Bedingung für das Umschalten des Schlosses 30 ergibt sich aus dem Umstand, dass nur berechtigten Personen der Zutritt zum Fahrzeug gewährt werden soll, nicht aber unberechtigten Personen. Die berechtigte Person trägt einen Identifikationsgeber bei sich, der nachfolgend kurz "ID-Geber" bezeichnet werden soll und dem ein entsprechender Identifikationsnehmer im Fahrzeug zugeordnet ist, der analog "ID-Nehmer" genannt werden soll. Normalerweise wirkt ein solcher ID-Geber passiv, einfach durch die Annäherung der berechtigten Person an das Fahrzeug, ohne dass die Person am ID-Geber oder mit dem ID-Geber aktiv werden muss. Es ist aber auch ein aktiver ID-Geber denkbar, wie z.B. ein elektronischer Fernbedienungsschlüssel, der, um wirksam zu werden, durch eine Taste bedient werden muss.

In beiden Fällen findet eine mono- oder bilaterale Kommunikation mit dem ID-Nehmer statt. Ist diese Kommunikation erfolgreich, so wird auch dies dem Steuergerät 25 gemeldet, das auch die weitere Bedingung für das Umschalten empfängt und dann über die genannte elektrische oder mechanische Verbindung 26 das Schloss 30 in seine bereits erwähnte Entriegelungsstellung überführt. Wird dann die Handhabe 20 tatsächlich im Sinne des Pfeils 23 von Fig. 1 betätigt, so gibt das Schloss 30 die Tür 12 frei. Die Tür kann geöffnet werden. Deshalb soll dieser zweite kapazitive Sensor 45 "Öffnungssensor" bezeichnet werden.

Der genannte erste kapazitive Sensor 40 ist gegenüber dem Öffnungssensor unempfindlicher gemacht und soll nachfolgend "Hauptsensor" bezeichnet werden. Der Hauptsensor 40 ist nur in Abstimmung mit dem erwähnten dritten Sensor 50 wirkfähig, der "Hilfssensor" genannt werden soll. Der Hilfssensor 50 ist zweiteilig ausgebildet und besteht aus einem Hallelement 51 und einem Permanentmagneten 52. Der Permanentmagnet erzeugt einen in den Figuren durch Feldlinien verdeutlichtes magnetisches Feld 53, in dessen Bereich sich das Hallelement 51 befindet. Während das Hallelement 51 sich nahe an der Endwand im Hohlraum 24 der Handhabe 20 befindet, ist der Permanentmagnet 52 an der Innenseite der benachbarten Wand der genannten Abdeckung 17 angeordnet.

Berührt die bereits erwähnte menschliche Hand 27 z.B. den in Fig. 2 mit 28 bezeichneten Berührungsbereich, so spricht nicht nur, wie bereits erwähnt wurde, der Hauptsensor 40 an, sondern auch der Hilfssensor 50. Durch die Berührung ergibt sich nämlich eine Relativbewegung der Handhabe 20 gegenüber dem Träger 11, die durch die Lagerstelle 14 oder durch ein Spiel in dieser Lagerung erfolgen kann. Es können vertikale und/oder horizontale Bewegungen sich bei der Berührung ergeben. Dies ist in Fig. 2 durch einen Kraftpfeil 34 veranschaulicht; es wird von dem Finger 27 ein Druck auf die Berührungsstelle 28 ausgeübt. Dadurch findet hier die durch den Bewegungspfeil 35 in Fig. 2 verdeutlichte Relativbewegung des Hallelements 51 im ruhenden Magnetfeld 53 des Permanentmagneten 52 statt. Dadurch wird im Hallelement 51 ein elektrisches Signal erzeugt, das über die elektrische Verbindung 36 den Auswerteeinheiten 42 in der Handhabe 20 zugeleitet wird. In Fig. 2 sind auch die analogen elektrischen Verbindungen 48, 49 zwischen den Elektroden 41 bzw. 46 einerseits und den Auswerteeinheiten 42 andererseits eingezeichnet.

Wegen seiner kapazitiven Fernwirkung kann dabei der Hauptsensor 40 bereits bei Annäherung des Fingers wirksam werden, spätestens aber bei der tatsächlichen Betätigung der Berührungsstelle 28 von Fig. 2. Dann geben der Haupt- und der Hilfssensor zwar ihre eigenen Signale an ihren Steuer- und Auswerteeinheiten 42 ab, doch werden beide Signale gemeinsam ausgewertet. Erst wenn beide Signale von den Auswerteeinheiten 42 für ordnungsgemäß festgestellt worden sind, wird ein Ausgangssignal 43 generiert, das, wie bereits erwähnt wurde, dem Steuergerät 25 zugeführt wird. Das Steuergerät 25 bewirkt im Erfolgsfall die bereits genannte Umsteuerung des Schlosses 30 in seine Verriegelungsstellung.

Sowohl der Hauptsensor als auch der Hilfssensor arbeiten dynamisch. Damit lässt sich die Dauer der Berührung bzw. der Annäherung von beiden Sensoren erfassen und auswerten. Die Dauer der Berührung wird vom Hilfssensor ermittelt und ergibt ein entsprechend modifiziertes Ausgangssignal 43. In Abhängigkeit von der Berührungsdauer können dann, außer der bereits erwähnten Umsteuerung des Schlosses 30, eine oder mehrere weitere Funktionen im Fahrzeug ausgelöst werden. Diese sind vor allem für eine sogenannte Komfortbetätigung von beweglichen Bauteilen im Fahrzeug von Vorteil. Welche Komfortfunktionen dabei sich ergeben wurde bereits oben beispielsweise angegeben.

### Bezugszeichenliste:

- 10: Einrichtung, Schließeinrichtung
- 11: Träger
- 12: Tür
- 13: Außenverkleidung von 12
- 14: Schwenklager von 20 an 11
- 15: Durchbruch in 11 für 22
- 16: Durchbruch in 11 für Schließzylinder
- 17: Abdeckung von 11
- 18: elektrische Leitung für 43 in 20
- 19: elektrisches Kabel für 43
- 20: Handhabe
- 21: erstes Ende von 20
- 22: zweites Ende von 20
- 23: Pfeil der Schwenkbewegung von 20, Betätigung
- 24: Inneres von 20, Hohlraum
- 25: Steuergerät
- 26: elektrische Verbindung
- 27: menschlicher Finger (Fig. 2)
- 28: Berührungsbereich

- 30: Schloss
- 31: mechanisches Eingangsglied von 30, Schlossglied
- 32: elektrischer Eingang von 30
- 33: Pfeil der Mitnahmebewegung von 31
- 34: Kraftpfeil von 27 auf 28 (Fig. 2)
- 35: Bewegungspfeil von 20 (Fig. 2)
- 36: elektrische Verbindung zwischen 51 und 42 (Fig. 2)

- 40: erster Sensor zum Verriegeln von 30, Hauptsensor
- 41: Elektrode von 40
- 42: elektrische Bauteile, Auswerteeinheiten für 40, 50, 45
- 43: Pfeil eines elektrischen Ausgangssignals von 42 an 25 (Fig. 1)

- 45: zweiter kapazitiver Sensor zum Entriegeln von 30, Öffnungssensor
- 46: Elektrode von 45
- 47: elektrisches Feld von 40 (Fig. 2)
- 48: elektrische Verbindung von 41 mit 42
- 49: elektrische Verbindung von 46 mit 42
- 50: Hilfssensor
- 51: Hallelement von 50
- 52: Permanentmagnet von 50
- 53: magnetisches Feld von 52

## Patentansprüche

1. Vorrichtung zum Betätigen einer elektrischen oder etektromechanischen Schließeinrichtung (10) an einer Tür (12) und/oder einer Klappe eines Fahrzeugs,
mit einer Handhabe (20), die zum Öffnen und/oder zum Schließen eines an der Tür (12) und/oder Klappe vorgesehenen Schlosses (30) dient,
wobei die Handhabe (20) in einem Träger (10) gelagert ist, der an der Tür (12) bzw. Klappe befestigbar ist,
mit mindestens einem Hauptsensor (40) im Berührungsbereich der Handhabe (20), der auf eine Annäherung oder Berührung anspricht,
wobei in der Entriegelungsstellung die Betätigung der Handhabe (20) für das Schloss (30) wirksam, aber in der Verriegelungsstellung unwirksam ist,
**dadurch gekennzeichnet,**
**dass** im Berührungsbereich (28) der Handhabe außer dem Hauptsensor (40)
auch ein zweiteiliger Hilfssensor (50) sich befindet, der aus einem Permanentmagneten (52) und einem Hallelement (51) besteht und
- im Gegensatz zum Hauptsensor (40) - auf eine vertikale und/oder horizontale Bewegung (23) der Handhabe (20) anspricht,
**dass** der eine Teil des Hilfssensors (50), nämlich das Hallelement (51) oder der Permanentmagnet (52), an der beweglichen Handhabe (20), und der andere Teil, nämlich der Permanentmagnet (52) oder das Hallelement (51) am ruhenden Träger (11) sitzen,
**dass** bei einer vertikalen und/oder horizontalen Bewegung (23) der Handhabe (20) gegenüber dem Träger (10) der Haupt- und Hilfssensor (40; 50) zwar getrennte Signale abgeben, beide Signale aber gemeinsam ausgewertet (42) werden,
und **dass** für eine erfolgreiche Auswertung (42) beide Signale erforderlich sind um das Schloss (30) in dessen Verriegelungsstellung zu überführen.

2. Vorrichtung nach Anspruch 1, **dadurch gekennzeichnet, dass** nach dem Auswerten der beiden Signale ein gemeinsames Ausgangssignal (43) erzeugt und an ein Steuergerät (25) im Fahrzeug weitergeleitet wird,
und dass das Steuergerät (25) aufgrund eines Ausgangssignals (43), welches eine erfolgreiche Auswertung kennzeichnet, die Umsteuerung mindestens eines der Schlösser (30) im Fahrzeug bewirkt.

3. Vorrichtung nach Anspruch 1 oder 2, **dadurch gekennzeichnet, dass** der Hauptsensor (40) kapazitiv wirkt und mindestens eine Elektrode (41) aufweist,
und dass der Elektrode (41) elektrische Bauteile (42) zur Steuerung des Hauptsensors und/oder Auswertung der Signale zugeordnet sind.

4. Vorrichtung nach einem oder mehreren der Ansprüche 1 bis 3, **dadurch gekennzeichnet, dass** das Hallelement (51) des Nebensensors (50) neben der Elektrode (41) des Hauptsensors (40) angeordnet ist.

5. Vorrichtung nach einem der Ansprüche 1 bis 4, **dadurch gekennzeichnet, dass** das Hallelement des Hilfssensors und die Elektrode des Hauptsensors in der Handhabe der Schließeinrichtung angeordnet sind.

6. Vorrichtung nach Anspruch 5, **dadurch gekennzeichnet, dass** wenigstens ein elektrischer Bauteil (42) zum Betrieb, zum Steuern und/oder zum Auswerten der Signale vom Haupt- und/oder Hilfssensor (40, 50) in der Handhabe (20) angeordnet ist.

7. Vorrichtung nach einem der Ansprüche 1 bis 6, **dadurch gekennzeichnet, dass** der Permanentmagnet (52) des Hilfssensors (50) unter einer Abdeckung (17) angeordnet ist, die neben der Handhabe (20) der Schließeinrichtung (10) positioniert ist.

8. Vorrichtung nach einem der Ansprüche 1 bis 7, **dadurch gekennzeichnet, dass** beim Berühren der Handhabe (20) das Hallelement (51) sich relativ zum Permanentmagneten (52) bewegt und **dadurch** ein kurzes Signal vom Hallelement abgegeben wird, welches auch die Dauer der Berührung erfasst,
und dass neben der Umsteuerung des Schlosses (30), in Abhängigkeit von der Berührungs-Dauer noch eine oder mehrere weitere Funktionen im Fahrzeug auslöst.

9. Vorrichtung nach Anspruch 8, **dadurch gekennzeichnet, dass** die weiteren Funktionen im Fahrzeug Komfortbetätigungen von beweglichen Bauteilen im Fahrzeug sind.

10. Vorrichtung nach Anspruch 9, **dadurch gekennzeichnet, dass** die Komfortfunktionen darin bestehen, wenigstens ein geöffnetes Fenster im Fahrzeug zu schließen und/oder eine Alarmanlage einzuschalten und/oder ein Verdeck im Fahrzeug zu schließen und/oder die Seitenspiegel vom Fahrzeug einzuklappen.

11. Vorrichtung nach einem der Ansprüche 1 bis 10, **dadurch gekennzeichnet, dass** außer dem Haupt- und Hilfssensor (40, 50) noch ein Öffnungssensor (45) vorgesehen ist, der bei einer Annäherung oder Berührung das Schloss (30) in seine Entriegelungsstellung überführt.

12. Vorrichtung nach Anspruch 11, **dadurch gekennzeichnet, dass** der Öffnungssensor (45) in der Handhabe (20) der Schließeinrichtung (10) angeordnet ist.

13. Vorrichtung nach Anspruch 11 oder 12, **dadurch gekennzeichnet, dass** wenigstens einige elektrische Bauteile (42) zum Betrieb, zum Steuern und zum Auswerten der vom Öffnungssensor (45) kommenden Signale in der Handhabe (20) angeordnet sind.

14. Vorrichtung nach einem der Ansprüche 1 bis 13, **dadurch gekennzeichnet, dass** das Steuergerät (25) die Umsteuerung des Schlosses (30) zwischen der Verriegelungsstellung und der Entriegelungsstellung nur dann bewirkt, wenn die Berührung des Haupt- und Hilfssensors (40, 50) durch eine berechtigte Person erfolgt.

15. Vorrichtung nach Anspruch 14, **dadurch gekennzeichnet, dass** die berechtigte Person einen aktiven oder passiven Identifikationsgeber (ID-Geber) bei sich hat,
dass der ID-Geber mit einem Identifikationsnehmer (ID-Nehmer) im Fahrzeug kommuniziert
und dass bei erfolgreicher Kommunikation zwischen dem ID-Geber und dem ID-Nehmer die Betätigung (23) der Einrichtung (10) freigeschaltet wird.

## Claims

1. Device for actuating an electrical or electromechanical closing device (10) on a door (12) and/or a lid of a vehicle,
with a handle (20) which serves for opening and/or closing a lock (30) provided on the door (12) or the lid,
with the handle (20) being mounted in a carrier (10) which can be attached to the door (12) or lid,
with at least one main sensor (40) in the contact area of the handle (20)
with the actuation of the handle (20) being effective for the lock (30) in the unlocked position but ineffective in the locked position,
**characterized in that**
in the contact area (28) of the handle, in addition to the main sensor (40) which responds to a proximity of contact,
there is also a 2-part ancillary sensor (50), which consists of a permanent magnet (52) and Hall element (51) and
- in contrast to the main sensor (40) - responds to a vertical and/or horizontal movement (23) of the handle (20),
**in that** the one moving part of the ancillary sensor (50), i.e. the Hall element (51) or the permanent magnet (52) is seated on the moveable handle (20) and the other part, i.e. the permanent magnet (52) or the Hall element (51), is seated on the stationary carrier (11),
and that during a vertical and/or horizontal movement (23) of the handle (20) relative to the carrier (10) the main and ancillary sensors (40; 50) output separate signals but both signals are evaluated (42) jointly,
and that for a successful evaluation (42) both signals are necessary in order to change the lock (30) to its locked position.

2. Device according to Claim 1, **characterized in that** after both signals have been evaluated, a common output signal (43) is generated and supplied to a control unit (25) in the vehicle,
and the control unit (25), on the basis of an output signal (43) which characterizes a successful evaluation, causes a changeover of at least one of the locks (30) in the vehicle.

3. Device according to Claim 1 or 2, **characterized in that** the main sensor (40) acts capacitively and has at least one electrode (41),
and electrical components (42) for control of the main sensor and/or evaluation of the signals are assigned to the electrode (41).

4. Device according to one or more of Claims 1 to 3, **characterized in that** the Hall element (51) of the ancillary sensor (50) is located next to the electrode (41) of the main sensor (40).

5. Device according to one of Claims 1 to 4, **characterized in that** the Hall element of the ancillary sensor and the electrode of the main sensor are arranged in the handle of the closure device.

6. Device according to Claim 5, **characterized in that** the at least one electrical component (42) for operation, control and/or evaluating the signals from the main and/or ancillary sensor (40, 50) is arranged in the handle (20).

7. Device according to one of Claims 1 to 6, **characterized in that** the permanent magnet (52) of the ancillary sensor (50) is arranged under a cover (17), which is positioned next to the handle (20) of the closure device (10).

8. Device according to one of Claims 1 to 7, **characterized in that** when the handle (20) is touched, the Hall element (51) moves relative to the permanent magnet (52) and a short signal is thus output by the Hall element which also detects the duration of the contact,
and that in addition to the changeover of the lock (30) one or more further functions are activated in the vehicle depending upon the duration of the contact.

9. Device according to Claim 8, **characterized in that** further functions in the vehicle are comfort actuations of moveable components in the vehicle.

10. Device according to Claim 9, **characterized in that** the comfort functions consist of at least closing one open window in the vehicle and/or switching on an alarm system and/or closing a cover in the vehicle and/or folding back the side mirrors of the vehicle.

11. Device according to one of Claims 1 to 10, **characterized in that** in addition to the main and ancillary sensors (40, 50) a further opening sensor (45) is provided which moves the lock (30) to its unlocked position in the event of proximity or contact.

12. Device according to Claim 11, **characterized in that** the opening sensor (45) is arranged in the handle (20) of the closure device (10).

13. Device according to Claim 11 or 12, **characterized in that** at least some electrical components (42) for operating, controlling and evaluating the signals arriving from the opening sensor (45) are arranged in the handle (20).

14. Device according to one of Claims 1 to 13, **characterized in that** the control unit (25) for changing over any lock (30) between the locked position and the unlocked position is only effective if contact to the main and ancillary sensors (40, 50) takes place by an authorized person.

15. Device according to Claim 14, **characterized in that** the authorized person has an active or passive identification transmitter (ID transmitter) with him,
and the ID transmitter communications with an identification receiver (ID receiver) in the vehicle
and that if communication between the ID transmitter and the ID receiver is successful, actuation (23) of the device (10) is enabled.

## Revendications

1. Dispositif pour actionner un dispositif de fermeture (10) électrique ou électromécanique sur une portière (12) et/ou un volet d'un véhicule,
avec une manette (20) qui sert à ouvrir et/ou fermer une serrure (30) prévue contre la porte (12) et/ou le volet,
la manette (20) étant en appui dans un support (10) que l'on peut fixer contre la portière (12) et/ou le volet,
avec au moins un capteur principal (40) dans la zone de contact de la manette (20), lequel réagit lorsqu'on approche la main ou l'effleure,
en position de déverrouillage l'actionnement de la manette (20) agissant sur la serrure (30), mais n'agissant pas de dessus en position de verrouillage,
**caractérisé en ce que**
dans la zone d'effleurement (28) de la manette se trouve hormis le capteur principal (40), également un capteur auxiliaire (50) en deux parties qui se compose d'un aimant permanent (52) et d'un élément à effet Hall (51) et qui
- à la différence du capteur principal (40) - réagit à un mouvement vertical ou horizontal (23) de la manette (20),
une partie du capteur auxiliaire (50), à savoir l'élément à effet Hall (51) ou l'aimant permanent (52) contre lequel repose la manette mobile (20), et l'autre partie, à savoir l'aimant permanent (52) ou l'élément à effet de Hall (51) reposent contre le support (11) immobile,
lors d'un mouvement (23) vertical et/ou horizontal de la manette (20) par rapport au support (10) le capteur principal (40) et le capteur auxiliaire (50) émettent certes des signaux séparés mais les deux signaux sont analysés (42) ensemble,
et **en ce que** pour que l'analyse (42) réussisse, il faut les deux signaux pour transférer la serrure (30) sur sa position de verrouillage.

2. Dispositif selon la revendication 1, **caractérisé en ce que** après l'évaluation des deux signaux, un signal de sortie (43) conjoint est généré et envoyé à un appareil de commande (25) situé dans le véhicule,
et **en ce que** l'appareil de commande (25), en raison d'un signal de sortie (43) caractérisant une analyse réussie, provoque l'inversion d'au moins l'une des serrures (30) dans le véhicule.

3. Dispositif selon la revendication 1 ou 2, **caractérisé en ce que** le capteur principal (40) a un effet capacitif et qu'il présente au moins une électrode (41),
et **en ce qu'**on été attribués à l'électrode (41) des composants électriques (42) servant à piloter le capteur principal et/ou analyser les signaux.

4. Dispositif selon une ou plusieurs des revendications précédentes 1 à 3, **caractérisé en ce que** l'élément à effet de Hall (51) du capteur auxiliaire (50) est agencé à côté de l'électrode (41) du capteur principal (40).

5. Dispositif selon l'une des revendications 1 à 4, **caractérisé en ce que** l'élément à effet de Hall du capteur auxiliaire et l'électrode du capteur principal sont logés dans la manette du dispositif de fermeture.

6. Dispositif selon la revendication 5, **caractérisé en ce que** au moins un composant électrique (42) est agencé dans la manette (20) pour servir au fonctionnement, au pilotage et/ou à l'analyse des signaux du capteur principal (40) et/ou du capteur auxiliaire (50).

7. Dispositif selon l'une des revendications 1 à 6, **caractérisé en ce que** l'aimant permanent (52) du capteur auxiliaire (50) est agencé sous un couvercle (17) positionné à côté de la manette (20) du dispositif de fermeture (10).

8. Dispositif selon l'une des revendications 1 à 7, **caractérisé en ce que** lorsqu'on effleure la manette (20), l'élément à effet de Hall (51) se déplace relativement à l'aimant permanent (52) et cet élément à effet de Hall émet un bref signal qui comprend aussi la durée de l'effleurement, et **en ce que** l'inversion de la serrure (30) déclenche en outre, en fonction de la durée de l'effleurement, une ou plusieurs fonctions supplémentaires dans le véhicule.

9. Dispositif selon la revendication 8, **caractérisé en ce que** les autres fonctions dans le véhicule sont des actionnements, pour le confort, de composants mobiles dans le véhicule.

10. Dispositif selon la revendication 9, **caractérisé en ce que** les fonctions confort consistent au moins en la fermeture d'une fenêtre ouverte dans le véhicule et/ou en l'enclenchement d'une installation d'alarme et/ou la fermeture d'une capote du véhicule et/ou le repli des rétroviseurs latéraux du véhicule.

11. Dispositif selon l'une des revendications 1 à 10, **caractérisé en ce que** hormis le capteur principal (40) et le capteur auxiliaire (50) il est prévu également un capteur d'ouverture (45) qui, lorsqu'on l'approche ou l'effleure transfère la serrure (30) sur sa position de déverrouillage.

12. Dispositif selon la revendication 11, **caractérisé en ce que** le capteur d'ouverture (45) est agencé dans la manette (20) du dispositif de fermeture (10).

13. Dispositif selon la revendication 11 ou 12, **caractérisé en ce qu'**au moins quelques composants électriques (42) destinés à faire fonctionner, piloter et analyser les signaux provenant du capteur d'ouverture (45) sont agencés dans la manette (20).

14. Dispositif selon l'une des revendications 1 à 13, **caractérisé en ce que** l'appareil de commande (25) ne provoque une inversion de la serrure (30) entre la position de verrouillage et celle de déverrouillage que lorsqu'une personne autorisée effleure le capteur principal (40) et le capteur auxiliaire (50).

15. Dispositif selon la revendication 14, **caractérisé en ce que** la personne autorisée porte sur elle un émetteur actif ou passif d'identification (émetteur d'ID),
**en ce que** le transmetteur d'identification communique avec un récepteur d'identification (récepteur d'ID) situé dans le véhicule
et **en ce que** si la communication réussit entre l'émetteur d'ID et le récepteur d'ID, le système autorise l'actionnement (23) du dispositif (10).
